# FASCICULE DE BREVET EUROPEEN

(11) **EP 0 206 846 B1**
(45) Date de publication et mention de la délivrance du brevet: **06.11.1991**
(21) Numéro de dépôt: 86400891.7
(22) Date de dépôt: 23.04.1986
(51) Int. Cl.: H01P 1/18, H01Q 3/32, H01Q 3/44

(54) **Déphaseur en micro-ondes, notamment en ondes millimétriques, à commande piézoélectrique**
Mikrowellenphasenschieber, insbesondere im Millimeterwellenbereich, mit piezoelektrischer Steuerung
Microwave phase shifter, especially in the millimeter wave range, with a piezoelectric control

(30) Priorité: 30.04.1985 FR 8506536
(43) Date de publication de la demande: 30.12.1986
(73) Titulaire: Office National d'Etudes et de Recherches Aérospatiales (O.N.E.R.A.), 92320 Châtillon-sous-Bagneux (FR)
(72) Inventeur: Chan-son-Lint, Bernard, F-31650 ST ORENS DE GAMEVILLE (FR); Borderies, Pierre, Montgaillard F-31000 Toulouse (FR); Pouit, Christian Jacques, F-31000 Toulouse (FR)
(74) Mandataire: Martinet & Lapoux

(56) Documents cités:
- FR-A- 1 564 199
- FR-A- 2 097 110
- FR-A- 2 104 095
- US-A- 2 624 003
- US-A- 3 959 794
- US-A- 4 203 117
- US-A- 4 382 261
- MICROWAVE JOURNAL, vol. 25, no. 9, septembre 1982, pages 113,114,116,118,120,122,124-126, Dedham, Massachusetts, US; T. ITOH: "Open guiding structures for mmW integrated circuits"

## Description

La présente invention concerne un déphaseur pour micro-ondes et plus particulièrement un tel déphaseur en ondes millimétriques comprenant un guide d'onde diélectrique, un plan conducteur réflecteur parallèle à l'un des côtés du guide d'onde et des moyens piézoélectriques de faire varier la distance entre le plan réflecteur et le guide.

Outre un déphaseur à guide d'onde diélectrique et à commande piézoélectrique, l'invention concerne des antennes à guide d'onde diélectrique et à diagramme variable ou à balayage de lobe dans lesquelles le déphaseur comporte des perturbations périodiques.

Le document US-A-2,624,003 décrit des réalisations d'antennes diélectriques micro-ondes dans lesquelles une pièce métallique sous la forme d'une barre ayant une section transversale irrégulière, sensiblement ellipsoïdale, est prévue pour produire des déphasages de micro-ondes qui se propagent dans les antennes. La pièce métallique est mobile en rotation autour d'un axe longitudinal parallèle à l'axe de l'antenne et commande lesdits déphasages. Ces réalisations sont peu performantes du fait que la pièce métallique a un moment d'inertie non négligeable et de plus est commandée en rotation de manière mécanique à l'aide d'un moteur, d'engrenages et de courroies qui introduisent des moments d'inertie, des jeux et des glissements supplémentaires. Par ailleurs, la forme de la pièce métallique se prête mal à une modélisation mathématique et à une prévision de la réponse desdites antennes.

On sait par l'article "Electronic Phase Shifter for Millimeter-Wave Semiconductor Dielectric Integrated Circuits" par Harold JACOBS et Metro M. CHREPTA, IEEE transactions on microwave theory and techniques, Vol. MTT-22, N^{o} 4, Avril 1974, pages 411 à 417, que la présence d'un plan métallique sur une face d'un guide diélectrique transforme ce dernier en guide image. Cet article contient un calcul approché par la méthode de MARCATILI pour évaluer la constante de propagation dans le guide dans les deux états extrêmes : guide totalement diélectrique correspondant à un plan conducteur infiniment éloigné, et guide image correspondant à un plan conducteur posé sur un côté du guide. Aucun calcul n'a été fait dans cet article sur le cas général, montrant la variation de la constante de propagation dans le guide en fonction de la distance du plan conducteur au guide diélectrique.

On a cherché à obtenir une variation de la constante de propagation par une commande électronique en utilisant des barrettes de diodes PIN régulièrement espacées et intégrèes sur un côté du guide d'onde diélectrique. Quand les diodes sont polarisées en direct, les zones intrinsèques des diodes PIN se comportent comme un plan conducteur et quand les diodes sont polarisées en inverse, c'est-à-dire sont non-conductrices, elles simulent un état dans lequel aucun plan conducteur n'est présent. Des dispositifs à guide d'onde diélectrique et à barrettes de diodes PIN ont été décrits dans l'article précité et dans l'article "Metal Walls in Close Proximity to a Dielectic Waveguide Antenna" par Kenneth L. KLOHN, IEEE transactions on microwave theory and techniques, Vol. MTT-29, N^{o} 9, Septembre 1981, pages 962-966, ainsi que dans les US-A-3959794, US-A-4203117 et US-A-4382261.

Le principe consistant à simuler la présence ou l'absence du plan conducteur par des diodes PIN est théoriquement bon. Cependant, en pratique, malgré l'injection des porteurs dans la zone intrinsèque des diodes, celles-ci ne sont pas parfaitement conductrices surtout en ondes millimétriques. C'est ce qui explique le résultat décevant obtenu avec ces déphaseurs : un déphasage limité à 35 °/cm à 70 GHz. En outre ce type de dispositif ne peut pas être utilisé pour créer un déphasage continûment variable. En effet, pour de faibles polarisations de la diode (donc faible déphasage), la zone intrinsèque se comporte comme un diélectrique à très fortes pertes.

La présente invention vise à fournir un déphaseur pour micro-ondes à guide d'onde diélectrique offrant un déphasage continûment variable grâce à un déplacement d'un plan conducteur par rapport au guide commandé précisement par des moyens pièzoélectriques.

A cette fin, un déphaseur selon l'invention est tel que défini dans la revendication 1.

Le déphaseur de l'invention présente plusieurs avantages :
- Le déphasage est parfaitement réciproque.
- Le déphasage par unité de longueur du guide est très grand. Autour de la fréquence de 94 GHz, on peut obtenir un déphasage de 360 °/cm pour un déplacement du plan réflecteur de 20 microns dans le cas d'un guide diélectrique de forte permittivité relative (εᵣ≅10).
- Les pertes d'insertion sont extrêmement faibles. Un guide diélectrique isolé, du type alumine-air par exemple, présente des pertes d'insertion de l'ordre de 15 à 20 dB/m autour de 94 GHz, ce qui correspond à des pertes de l'ordre de 0,15 à 0,2 dB/cm.
- La modulation d'amplitude est négligeable. Lors de la variation du déphasage de 0° à 360°, les pertes d'insertion varient peu à cause des pertes très faibles du dispositif.
- Le dispositif présente une grande souplesse dans le choix de la pente du déphasage en fonction du déplacement du plan réflecteur. Cette pente peut être de 360°/cm/20 microns dans le cas d'un guide diélectrique isolé, du type alumine-air, et de 360°/cm/300 microns quand on utilise un diélectrique de permittivité relativement faible, tel que téflon par exemple.

L'invention va être maintenant décrite en détail en relation avec les dessins annexés, dans lesquels :
- la Fig.1 représente la section rectangulaire d'un guide d'onde image diélectrique alumine-air ainsi que le plan réflecteur de position variable ;
- la Fig.2 représente des courbes de dispersion du guide de la figure 1 donnant les variations de la constante de propagation normalisée k_{z}/kₒ du mode fondamental en fonction d'un produit bkₒ d'une dimension ou hauteur b du guide et de la constante de propagation dans l'air pour plusieurs valeurs prédéterminées d'un rapport de la distance guide-réflecteur et de ladite dimension t/b ;
- la Fig.3 représente la variation du déphasage à 94 GHz par unité de longueur en fonction de la distance entre la face du guide et le plan réflecteur ;
- la Fig.4 représente les pertes d'insertion en décibels par mètre en fonction de la hauteur du petit côté du guide pour une longueur d'onde λ donnée et plusieurs valeurs de la distance "guide-plan réflecteur" t ;
- la Fig.5 représente l'impédance du guide en fonction de la hauteur b du petit côté du guide pour différentes valeurs de la distance "guide-plan réflecteur" t ;
- la Fig.6 représente un déphaseur à guide d'onde diélectrique et à commande piézoélectrique conforme à l'invention ;
- la Fig.7 représente un réseau d'antenne à guide d'onde diélectrique dont la forme du diagramme de rayonnement et la position du lobe sont commandées par des éléments piézoélectriques, conformément à l'invention ;
- la Fig.8 est une antenne à guide d'onde diélectrique et à perturbations constituées par des corrugations périodiques, le balayage du lobe étant commandé par des rondelles de céramique piézoélectrique conformément à l'invention ;
- les Figs.9a, 9b et 10 montrent une "biplaque piézoélectrique" à des états désactivé et activé, et une courbe de déformation en fonction de la tension de cette biplaque, respectivement ;
- les Figs.11a et 11b représentent deux antennes à diagramme variable commandé par biplaque piézoélectrique ;
- la Fig.12 représente un réseau d'antennes à lobe effilé réglable suivant deux directions différentes ;
- la Fig.13 représente un diviseur de puissance variable commandé par un déphaseur conforme à l'invention ; et
- la Fig.14 représente une variante de réalisation du réseau d'antennes de la figure 12.

En référence à la Fig.1, on considère un guide d'onde diélectrique de section rectangulaire ayant une largeur a et une hauteur b, et un plan réflecteur parallèle à un grand côté du guide et à une distance t de ce grand côté.

Un calcul rigoureux utilisant la méthode de raccordement des champs permet de tracer les courbes de dispersion donnant la constante de propagation normalisée k_{z}/kₒ en fonction de bkₒ. kₒ = 2π/λₒ est la constante de propagation dans l'air, λₒ la longueur d'onde dans l'air et b la hauteur du barreau de diélectrique formant le guide. L'on prend comme paramètre t, l'épaisseur de la lame d'air entre le diélectrique et le plan réflecteur. Les courbes obtenues sont indiquées sur la Fig.2

Les pertes d'insertion en décibels par mètre, représentant la somme des pertes diélectriques et conductrices, en fonction de bkₒ pour différentes valeurs de t/b, sont représentées sur la Fig.4. L'impédance définie par V²/2P en fonction de bkₒ avec t/b comme paramètre, est indiquée sur la Fig.5. Les grandeurs V et P sont définies par les relations suivantes :

V = ∫$\frac{\text{C}}{\text{0}}$ E_{y} (x = 0) dy
P = $\frac{\text{1}}{\text{2}}$ ∫∫_{S} Re (E_{y} H$\frac{\text{*}}{\text{x}}$ - E$\frac{\text{*}}{\text{y}}$) dx dy

où :
E_{y} = champ électrique suivant la direction
perpendiculaire au plan réflecteur ;
Eₓ = champ électrique suivant la direction
parallèle au plan réflecteur ;
H$\frac{\text{*}}{\text{x}}$ = champ magnétique conjugué suivant
H$\frac{\text{*}}{\text{y}}$ = champ magnétique conjugué suivant
C = paramètre introduit dans la méthode de calcul par raccordement des champs (généralement C≅4 b) :
P = puissance transportée par le guide ;
S = surface de la section droite du guide.
Re désigne la partie réelle d'une quantité complexe.

On peut déduire des courbes de dispersion de la Fig.2 le déphasage par unité de longueur en fonction du paramètre t/b pour une valeur donnée de bkₒ. Pour un guide image isolé donné, on peut tracer la courbe de déphasage par unité de longueur en fonction de t pour une fréquence de fonctionnement donnée, comme montré à la Fig.3.

Prenant l'exemple d'un guide image isolé constitué par un barreau d'alumine dans l'air fonctionnant autour de 94 GHz, on a tracé la courbe de déphasage Δ φ en °/cm en fonction de t en microns pour deux valeurs de bkₒ : 0,75 correspondant à b = 0,38 mm, et 0,90 correspondant à b = 0,45 mm. On constate que Δ φ = 360 °/cm est obtenu avec une variation de l'épaisseur de la lame d'air de 10 microns à 50 microns par exemple.

Le déphasage par unité de longueur est donné par la relation suivante :

${\text{Δ φ = | k}}_{\text{z}} {\text{(t₁) - k}}_{\text{z}} \text{(t₂) |}$

k_{z} (t₁) et k_{z} (t₂) désignant respectivement des constantes de propagation correspondant à des épaisseurs de la lame d'air de t₁ et t₂. Δ φ s'exprime en radians par centimètre si k_{z} est en radians par centimètre. Si l'action de la lame d'air est exercée sur une longueur ℓ de guide image isolé, le déphasage correspondant sera égal à :

${\text{Δ}}_{\text{φrd}} {\text{= ℓ}}_{\text{(cm)}} {\text{| k}}_{\text{z}} {\text{(t₁) - k}}_{\text{z}} \text{(t₂) |}$

Les pertes d'insertion et la variation d'impédance d'un tel dispositif quand le déphasage varie de 0 à 360° vont être évaluées en prenant par exemple, le cas où b = 0,45 mm à 94 GHz. Pour t = 10 microns, on a t/b = 2,22% et pour t = 50 microns, on a t/b = 11,11%.

Les courbes de la Fig.4 montrent que les pertes d'insertions varient de 25 dB/m, ce qui donne des pertes variant de 0,25 à 0,1 dB/cm ; ces pertes d'insertion sont tout à fait négligeables. Ceci montre qu'un déphaseur réalisé suivant l'invention n'introduit pratiquement pas de modulation d'amplitude quel que soit le déphasage.

Quand à l'impédance définie par V²/2P, pour un déphasage variant de 0 à 360°, elle passe de 90 Ω à 140 Ω, soit une variation autour de la valeur moyenne de 22%, comme montré à la Fig.5.

En se référant à la Fig.6, un guide d'onde 10 en matériau diélectrique ou semi conducteur (AsGa) repose sur deux cales 11 et 11' en matériau diélectrique de faible permittivité. Ces cales reposent elles-mêmes sur le rebord 12 d'un boîtier rectangulaire 13 du genre support en U. Dans ce boîtier est logé un empilement de rondelles en céramique piézoélectrique 14. Des électrodes de ces rondelles sont connectées respectivement à deux pôles d'une source de tension continue variable 15. A la rondelle la plus haute est fixé, par exemple par collage, une plaque rectangulaire formant plan réflecteur 16 biseauté en des chanfreins 17. Selon la tension d'activation des rondelles piézoélectriques connectées en parallèle, le réflecteur est déplacé d'une position éloignée du guide d'onde 10 à une position dans laquelle il est plaqué contre la grande face du guide d'onde 10.

Les chanfreins ou parties effilées 17 sont prévues pour tenir compte de la variation d'impédance avec la distance "guide-plan réflecteur".

Si le déphaseur d'ondes millimétriques est connecté à un guide d'onde métallique en mode TE_{0,1}, on peut utiliser la transition "guide métallique-guide diélectrique" de la Fig.6. Cette transition comprend un rétrécissement en pente douce 18 de la hauteur du guide métallique 20 suivi d'un élargissement 18' également en pente douce de cette même hauteur. Ce rétrécissement et cet élargissement forment une structure en double pyramide tronquée qui ménage une fente rectangulaire 19 dans le guide métallique. C'est dans cette fente qu'est inséré le guide diélectrique. La fente est légèrement supérieure à la hauteur du guide diélectrique pour permettre un débattement d'au plus quelques centaines de microns. Le guide diélectrique se trouve ainsi excité en mode Ey_{1,1}.

On peut convertir le déphaseur à guide diélectrique de la Fig.6 en antenne ou en réseau d'antennes en disposant, le long du guide diélectrique, des moyens de perturbation de l'onde guidée qui forment des éléments rayonnants.

La Fig.7 représente un réseau d'antennes. Sur le guide d'onde diélectrique 21 reposant sur des branches d'un support en U par l'intermédiaire de petites cales diélectriques 23,sont formées des bandes conductrices parallèles 22 également espacées dans trois groupes et séparées par des intervalles diélectriques. Ces bandes constituent des perturbations rayonnantes. Le diagramme de rayonnement d'un tel réseau de bandes dépend ainsi qu'il est connu du nombre d'éléments rayonnants N, de l'espacement entre éléments mesuré en longueur d'onde n et du déphasage entre éléments rayonnants adjacents p. Le diagramme de rayonnement est représenté par la fonction :

Si δ est l'intervalle entre bandes, le déphasage entre bandes adjacentes est

${\text{φ = 2π(δ/λ}}_{\text{z}} \text{)}$

Si l'on fait varier λ_{z} grâce à un plan conducteur, on obtient une variation du déphasage entre bandes et par suite un balayage de lobe. Les bandes conductrices forment trois groupes 22, 22', 22" dont les espacements entre bandes sont respectivement δ,δ',δ". Trois plaques conductrices planes 24, 24', 24" sont prévues en dessous des trois groupes de bandes et reposent sur des empilements de rondelles en céramique piézoélectrique 25, 25', 25". Ces empilements sont activés par des sources de courant continu variable 26, 26', 26". Par un réglage approprié des sources de courant, on obtient soit un changement de diagramme du réseau d'antennes soit un balayage de lobe.

La Fig.8 représente une antenne à guide d'onde diélectrique 27 dans lequel les perturbations rayonnantes sont des corrugations 28 du guide 27. Le système de réglage du plan conducteur 29 est le même que dans la Fig.6 ; c'est-à-dire comprend des rondelles 14 en matériau piézoélectrique.

Le réseau d'antennes dans la Fig.7 est à trois plans conducteurs indépendants de réglage de la longueur d'onde guidée et le réseau d'antennes de la Fig.8 est à un seul plan conducteur. Bien entendu le nombre de plans conducteurs de réglage indépendants dépend des diagrammes d'antennes que l'on veut obtenir.

Dans les dispositifs des Figs.6, 7 et 8, chaque plan conducteur de réglage de la longueur d'onde guidée est déplacé en translation grâce à un empilement de rondelles de céramique piézoélectriques. Pour fixer les idées, l'ordre de grandeur de la translation est de quelques dizaines à quelques centaines de microns. Un empilement de 40 rondelles piézoélectriques d'épaisseur totale de 8 cm permet d'obtenir un déplacement de 20 µm pour une tension d'activation de 700 Volts. On va maintenant décrire l'emploi de "biplaques piézoélectriques" qui sont représentées sur les Figs.9a et 9b et dont la caractéristique "déformation-tension" est donnée par la Fig.10.

La biplaque se compose de deux rondelles ou disques piézoélectriques 31 et 32, comme montré aux Figs.9a et 9b, ou de deux portions de rondelles formant deux éléments parallélépipédiques, alimentées en opposition. Quand elle est activée, la courbure de la biplaque est modifiée, comme montré à la Fig.9b. La surface supérieure de la rondelle 31 est métallisée en un dépôt superficiel 33' qui constitue le plan conducteur de réglage de la longueur d'onde guidée. Le mouvement du plan conducteur n'est plus une translation comme dans les réseaux d'antennes précédemment décrits. Le mouvement est une transformation d'une surface plane en une surface subtantiellement sphérique, convexe ou concave.

La Fig.10 représente la flèche en mm. d'une biplaque de 50 mm de diamètre en fonction de la tension d'alimentation en volts.

La Fig.11a représente une antenne dans laquelle le déphasage d'un élément rayonnant au suivant est différent et variable. Des bandes 34 sont formées sur le guide d'onde diélectrique 35. La surface conductrice 33' est constituée par la surface métallisée, de forme substantiellement concave, de la face supérieure d'une biplaque parallélépipédique 31-32 qui est montée sur une colonnette 37 et est alimentée par la source de courant continu 30.

La figure 11b représente une antenne dans laquelle le déphasage d'un élément rayonnant au suivant est le même et est variable. La surface conductrice est constituée d'une plaque métallique 33 collée au centre d'une biplaque 31-32 alimentée par la source de courant continu 30.

La Fig.12 représente un réseau d'antennes dans lequel la finesse et la direction du lobe principal peuvent être réglées selon deux coordonnées rectangulaires différentes.

Sur la Fig.12, un générateur d'ondes millimétriques 40 alimente plusieurs guides d'ondes diélectriques 41, 42, 43, 44. Les guides 41 à 44 sont identiques, parallèles et coplanaires et sont respectivement alimentés en phase directement et à travers des déphaseurs 51, 52 et 53.

Sur les guides d'onde diélectrique 41 à 44 sont formées, par métallisation, des bandes conductrices parallèles et transversales 54, 55, 56, 57, respectivement.

Sur un bâti 45 sont fixés aux sommets d'un triangle équilatéral des empilements de rondelles piézoélectriques 46, 47, 48, et sur les rondelles supérieures est fixée une plaque conductrice 49. Une source de tension continue variable permet de régler les hauteurs des empilements piézoélectriques 46, 47, 48. La plaque 49 est généralement horizontale mais grâce aux empilements de hauteur variable elle peut prendre n'importe quelle inclinaison dans n'importe quelle direction. Ces inclinaisons sont évidemment très faibles.

En variante, la plaque 49 est diélectrique et, au centre du triangle équilatéral, est montée entre la plaque 49 et les guides diélectriques une biplaque dont la rondelle supérieure métallisée, jouant le rôle de plan réflecteur, peut prendre une forme sphérique convexe ou concave. Cette biplaque peut être partout distante des guides d'onde ou être en contact avec eux à certains endroits et pas à d'autres. La source de tension continue permet alors de faire varier la flèche de la biplaque piézoélectrique.

On peut ainsi régler le diagramme du réseau d'antennes ou, le diagramme restant sensiblement le même, effectuer un balayage du lobe.

La Fig.14 représente une variante de réalisation du réseau d'antennes de la figure 12. Les antennes, constituées de guides d'onde diélectriques 71, 72, 73, 74,... 75 parallèles et coplanaires et d'un plan conducteur 76 supporté par un disque biplaque 77, sont respectivement alimentées par l'intermédiaire d'un répartiteur de puissance 70 et d'un ensemble de déphaseurs 78, 79, 80, 81,... L'ensemble de déphaseurs est constitué de guides d'onde diélectriques et d'un plan métallique 82 porté par un disque biplaque 83 dont les caractéristiques électriques peuvent être identiques ou différentes de celles de la biplaque 77. Les deux biplaques 77 et 83 sont supportées par un socle 84. Le plan métallique 82 est conformé pour que les longueurs ℓ ₁, ℓ ₂, ℓ ₃....ℓₙ₋₁ d'encoches en escalier du plan 82 en regard des guides d'onde soient telles que :

$\text{ℓ₂ = 2ℓ₁}$
$\text{ℓ₃ = 3ℓ₁}$
${\text{ℓ}}_{\text{n-1}} \text{= (n-1)ℓ₁}$

afin d'assurer une distribution des phases ψ ₁, ψ ₂...ψₙ₋₁ linéaire telle que :

$\text{ψ₂ = 2ψ₁}$
$\text{ψ₃ = 3ψ₁}$
${\text{ψ}}_{\text{n-1}} \text{= (n-1)ψ₁}$

Les plans 76 et 82 formés par des plaques métalliques se déplacent parallèlement à leur position de repos pour assurer respectivement :
- un balayage de lobe de chacune des antennes, dans le plan E parallèle à l'axe longitudinal desdites antennes,
- et un balayage dans un plan H orthogonal au plan E et aux guides.

Par deux commandes électriques indépendantes des biplaques 77 et 83 on peut alors obtenir un balayage de lobe de type balayage de télévision.

Bien que l'invention ait été décrite dans le cas d'un guide d'onde diélectrique rectangulaire, elle peut s'appliquer à des guides d'onde diélectriques de forme quelconque ayant au moins une paroi ou côté plan, tels que des guides à section droite demi-cylindrique, la paroi mobile métallique portée par les moyens piézoélectriques étant plus ou moins rapproché de ladite paroi plane.

L'invention s'applique aussi à la réalisation de diviseur de puissance variable 60 représenté schématiquement à la Fig.13. Le diviseur de puissance 60 alors constitué d'un coupleur 3 dB en Y 61 et d'un coupleur 3 dB hybride 62 reliés entre eux au moyen de deux déphaseurs ajustables 63 et 64 conformes à l'invention.

## Revendications

1. Déphaseur pour micro-ondes, notamment en ondes millimétriques, comprenant
un guide d'onde diélectrique (10),
un élément conducteur mobile, sensiblement parallèle à un côté dudit guide (10),
des moyens de déplacement dudit élément conducteur par rapport au guide (10) entre une position éloignée du guide et une position sensiblement en contact avec le guide de manière à faire varier la constante de propagation (k_{z}) d'une micro-onde se propageant dans ledit guide (10) et à obtenir consécutivement des déphasages (Δφ) correspondants de ladite micro-onde,
caractérisé en ce que l'élément conducteur mobile comprend un plan conducteur (16) disposé en regard dudit côté du guide (10) et mobile par rapport audit côté, et en ce que les moyens de déplacement comprennent une pièce de matériau piézo-électrique (14, 31-32) portant ledit plan conducteur (16) et alimentée par une source de courant variable (15, 30) pour commander des déplacements du plan conducteur (16).

2. Déphaseur conforme à la revendication 1, caractérisé en ce que le guide d'onde diélectrique comprend des perturbations (22, 28) spatialement périodiques le transformant en antenne et en ce que le plan conducteur est déplaçable par rapport à une zone du guide présentant lesdites perturbations.

3. Déphaseur conforme à la revendication 2, caractérisé en ce que lesdites perturbations sont des bandes conductrices (22) sur le guide d'onde diélectrique (21).

4. Déphaseur conforme à la revendication 2, caractérisé en ce que lesdites perturbations sont des corrugations (28) du guide d'onde diélectrique (27).

5. Déphaseur conforme à l'une quelconque des revendications 1 à 4, caractérisé en ce que la pièce de matériau piézoélectrique est un empilement d'éléments en matériau piézoélectrique (14) et en ce que l'élément extrême de l'empilement porte le plan conducteur (16).

6. Déphaseur conforme à l'une quelconque des revendications 1 ou 2, caractérisé en ce que la pièce de matériau piézoélectrique est une biplaque piézoélectrique composée de deux éléments piézoélectriques (31,32) activés par des champs électriques égaux et opposés et que l'un (31) des éléments porte le plan conducteur (33, 33').

7. Déphaseur conforme à la revendication 6, caractérisé en ce que le plan conducteur (31') est constitué par métallisation d'une face d'un élément (31) de la biplaque piézoélectrique.

8. Déphaseur conforme à la revendication 2, caractérisé en ce que le guide d'onde diélectrique comprend plusieurs groupes de perturbations spatialement périodiques (22, 22', 22"), les espacements (δ, δ', δ") entre les perturbations des différents groupes étant différents, en ce qu'il comprend autant de plans conducteurs (24, 24', 24") que de groupes de perturbations, et en ce que chacun des plans conducteurs est indépendamment déplaçable par rapport aux autres plans conducteurs et déplaçables par rapport à un groupe de perturbations.

9. Réseau d'antennes comprenant une multiplicité de guides d'onde diélectriques (41, 42, 43, 44 ; 71, 72, 73, 74, 75) comportant des perturbations selon l'une quelconque des revendications 3 ou 4, les guides d'onde étant coplanaires et parallèles, caractérisé en ce qu'il comprend une première plaque conductrice (49, 76) portée par au moins une pièce en matériau piézoélectrique

10. Réseau d'antennes conforme à la revendication 9, caractérisé en ce que la première plaque conductrice (49) est portée par trois empilements de rondelles piézoélectriques (46, 47, 48) commandés individuellement.

11. Réseau d'antennes selon la revendication 9 ou 10, caractérisé en ce que les guides d'onde sont alimentés par l'intermédiaire d'un ensemble de déphaseurs variables constitué de seconds guides d'onde diélectriques (78, 79, 80 81), d'une seconde plaque conductrice (82) en regard de portions des seconds guides d'onde, et une pièce en matériau piézoélectrique (83) supportant la seconde plaque conductrice (82).

12. Déphaseur conforme à la revendication 11, caractérisé en ce que la pièce en matériau piézoélectrique (83) est un empilement d'éléments en matériau piézoélectrique supportant la seconde plaque conductrice (82).

13. Déphaseur conforme à la revendication 11, caractérisé en ce que la pièce en matériau piézoélectrique (83) est une biplaque piézoélectrique composée de deux éléments piézoélectriques actives par des champs électriques égaux et opposés, l'un des deux éléments piézoélectriques supportant la seconde plaque conductrice (82).

14. Déphaseur conforme à l'une quelconque des revendications 11 à 13, caractérisé en ce que la seconde plaque conductrice (82) offre des portions de longueurs différentes (ℓ₁ à ℓₙ₋₁) en regard des seconds guides d'onde (78 à 81).

## Claims

1. Microwave phase shifter, notably for millimetre-waves, comprising
- a dielectric waveguide (10),
- a moving conductor member, substantially parallel to a side of said guide (10),
- means for moving said conductor member in relation to the guide (10) between a remote position from the guide and a position substantially in contact with the guide so as to vary the propagation constant (k_{z}) of a microwave propagating into said guide (10) and to obtain consecutively corresponding phase-shifts (Δφ) of said microwave,
characterized in that the moving conductor member comprises a conductor plane (16) disposed facing said side of the guide (10) and movable in relation to said side, and in that the moving means comprise a piezoelectric material part (14, 31-32) supporting said conductor plane (16) and supplied with a variable current source (15, 30) for controlling movements of the conductor plane (16).

2. Phase shifter according to claim 1, characterized in that the dielectric waveguide comprises periodic spaced perturbations (22, 28) transforming it into antenna, and in that the conductor plane is movable in relation to an area of the guide containing said perturbations.

3. Phase shifter according to claim 2, characterized in that said perturbations are conductor strips (22) on the dielectric waveguide (21).

4. Phase shifter according to claim 2, characterized in that said perturbations are corrugations (28) of the dielectric waveguide (27).

5. Phase shifter according to any one of claims 1 to 4, characterized in that the piezoelectric material part is a stack of members in piezoelectric material (14), and in that the top element in the stack carries the conductor plane (16).

6. Phase shifter according to any one of claim 1 or 2, characterized in that the piezoelectric material part is a piezoelectric biplate consisting of two piezoelectric members (31, 32) activated by equal and opposing electric fields, and that one (31) of the members carries the conductor plane (33,33').

7. Phase shifter according to claim 6 characterized in that the conductor plane (33') is formed through metallization of a face of one member (31) of the piezoelectric biplate.

8. Phase shifter according to claim 2, characterized in that the dielectric waveguide comprises several groups of periodic spaced disturbances (22, 22', 22"), the spacing (δ, δ', δ") between the disturbances of the different groups being different, in that it comprises as many conductor planes (24, 24', 24") as there are disturbance groups, and in that each one of the conductor planes is movable independently in relation to the other conductor planes and movable in relation to a group of disturbances.

9. Antenna network comprising a multiplicity of dielectric waveguides (41, 42, 43, 44 ; 71, 72, 73, 74, 75) containing disturbances according to any one of claims 3 or 4, the waveguides being coplanar and parallel, characterized in that it comprises a first conductor plate (49, 76) carried by at least one piezoelectric material part.

10. Antenna network according to claim 9, characterized in that the first conductor plate (49) is carried by three stacks of piezoelectric washers (46, 47, 48) controlled individually.

11. Antenna network according to claim 9 or 10, characterized in that the waveguides are supplied by means of a set of variable phase shifters consisting of second dielectric waveguides (78, 79, 80, 81), of a second conductor plate (82) facing second waveguide portions, and a piezoelectric material part (83) carrying the second conductor plate (82).

12. Phase shifter according to claim 11, characterized in that the piezoelectric material part (83) is a stack of piezoelectric material members carrying the second conductor plate (82).

13. Phase shifter according to claim 11, characterized in that the piezoelectric material part (83) is a piezoelectric biplate made of two piezoelectric members activated by equal and opposing electric fields, one of both piezoelectric members carrying the second conductor plate (82).

14. Phase shifter according to any one of claims 11 to 13, characterized in that the second conductor plate (82) has portions with different lengths (l₁ to lₙ₋₁) facing the second waveguides (78 to 81).

## Patentansprüche

1. Mikrowellenphasenschieber, insbesondere im Millimeterwellenbereich, mit einem dielektrischen Wellenleiter (10), einem beweglichen, im wesentlichen parallel zu einer Seite des Wellenleiters (10) angeordneten Leiterelement sowie mit Mitteln, die eine Verlagerung des Leiterelementes bezüglich des Wellenleiters (10) zwischen einer von dem Wellenleiter beabstandeten Position und einer mit dem Wellenleiter im wesentlichen in Kontakt stehenden Position zwecks Veränderung der Ausbreitungskonstanten (k₂), der sich in dem Wellenleiter (10) ausbreitenden Mikrowelle und einer daraus folgenden Phasenverschiebung (Δφ) der Mikrowellen erlauben, dadurch gekennzeichnet, daß das bewegliche Leiterelement einen ebenen Leiter (16) aufweist, der an der Seite des Wellenleiters (10) angeordnet und bezüglich der Seite beweglich ist und daß die Mittel zum Verlagern ein piezo-elektrisches Werkstück (14, 31-32) aufweisen, welches den ebenen Leiter (16) trägt und mit einer Wechselstromquelle (15, 30) zum Steuern der Verlagerungen des ebenen Leiters (16) verbunden ist.

2. Phasenschieber nach Anspruch 1, dadurch gekennzeichnet, daß der dielektrische Wellenleiter räumlich periodische, ihn in eine Antenne verwandelnde Störungen (22, 28) aufweist und daß der ebene Leiter bezüglich eines Bereiches des Wellenleiters verlagerbar ist, der die Störungen aufweist.

3. Phasenschieber nach Anspruch 2, dadurch gekennzeichnet, daß die Störungen leitende Banden (22) auf dem dielektrischen Wellenleiter (21) sind.

4. Phasenschieber nach Anspruch 2, dadurch gekennzeichnet, daß die Störungen Korrugationen (28) des dielektrischen Wellenleiters (27) sind.

5. Phasenschieber nach einem der Ansprüche 1 bis 4, dadurch gekennzeichnet, daß das piezo-elektrische Werkstück ein Stapel aus piezo-elektrischen Elementen (14) ist und daß das Randelement des Stapels den ebenen Leiter (16) trägt.

6. Phasenschieber nach einem der Ansprüche 1 oder 2, dadurch gekennzeichnet, daß das piezo-elektrische Werkstück ein piezo-elektrischer Zweiflach ist, der aus zwei piezo-elektrischen Elementen (31, 32) zusammengesetzt ist, welche durch gleiche und entgegengesetzte elektrische Felder aktiviert sind und daß eines (31) der Elemente den ebenen Leiter (33, 33') trägt.

7. Phasenschieber nach Anspruch 6, dadurch gekennzeichnet, daß der ebene Leiter (33') durch eine Metallisierung einer Seite eines Elementes (31) des piezo-elektrischen Zweiflaches gebildet ist.

8. Phasenschieber nach Anspruch 2, dadurch gekennzeichnet, daß der dielektrische Wellenleiter mehrere Gruppen von räumlich periodischen Störungen (22, 22', 22") aufweist, wobei die Abstände (δ, δ', δ") zwischen den Störungen der verschiedenen Gruppen unterschiedlich sind und daß soviele ebene Leiter (24, 24', 24") wie Störungsgruppen vorhanden sind, und daß jeder ebene Leiter unabhängig von anderen bezüglich einer Störungsgruppe verlagerbaren ebenen Leitern verlagerbar ist.

9. Antennennetzwerk mit mehreren dielektrischen Wellenleitern (41, 42, 43, 44; 71, 72, 73, 74, 75), welche Störungen gemäß einem der Ansprüche 3 oder 4 aufweisen und koplanar und parallel sind, dadurch gekennzeichnet, daß eine erste Leiterplatte (49, 76) von wenigstens einem piezo-elektrischen Werkstück getragen ist.

10. Antennennetzwerk nach Anspruch 9, dadurch gekennzeichnet, daß die erste Leiterplatte (49) von drei Stapeln piezo-elektrischer Scheiben (46, 47, 48) getragen ist, die einzeln gesteuert sind.

11. Antennennetzwerk nach Anspruch 9 oder 10, dadurch gekennzeichnet, daß die Wellenleiter über eine Gesamtheit variabler Phasenschieber versorgt werden, welche von zweiten dielektrischen Leitern (78, 79, 80, 81), einer den Abschnitten der zweiten Wellenleiter gegenüberstehenden zweiten Leiterplatte (82) und einem piezo-elektrischen Werkstück (83) gebildet sind, welches die zweite Leiterplatte (82) trägt.

12. Phasenschieber nach Anspruch 11, dadurch gekennzeichnet, daß das piezo-elektrische Werkstück (83) ein Stapel piezo-elektrischer Elemente ist, der die zweite Leiterplatte (82) trägt.

13. Phasenschieber nach Anspruch 12, dadurch gekennzeichnet, daß das piezo-elektrische Werkstück (83) ein piezo-elektrischer Zweiflach ist, welcher aus zwei piezo-elektrischen Elementen gebildet ist, die durch gleiche und entgegengesetzte elektrische Felder aktiviert sind, wobei eines der beiden piezo-elektrischen Elemente die zweite Leiterplatte (82) trägt.

14. Phasenschieber nach einem der Ansprüche 11 bis 13, dadurch gekennzeichnet, daß die zweite Leiterplatte (82) Abschnitte unterschiedlicher Längen (e₁ bis eₙ₋₁) gegenüber den zweiten Wellenleitern (78 bis 81) darbietet.
